# EUROPÄISCHE PATENTSCHRIFT

(11) **EP 0 600 502 B1**
(45) Veröffentlichungstag und Bekanntmachung des Hinweises auf die Patenterteilung: **04.06.1997**
(21) Anmeldenummer: 93119475.7
(22) Anmeldetag: 02.12.1993
(51) Int. Cl.: B65D 75/58

(54) **Standbeutel mit verbesserter Einstichöffnung**
Standing pouch with improved puncturable opening
Sachet tenant debout à ouverture par perforation améliorée

(30) Priorität: 02.12.1992 DE 4240540
(43) Veröffentlichungstag der Anmeldung: 08.06.1994
(73) Patentinhaber: DEUTSCHE SISI-WERKE GmbH & Co. Betriebs KG, 69214 Eppelheim/Heidelberg (DE)
(72) Erfinder: Wild, Rainer, Dr., D-69214 Eppelheim/Heidelberg (DE)
(74) Vertreter: Grünecker, Kinkeldey, Stockmair & Schwanhäusser Anwaltssozietät

(56) Entgegenhaltungen:
- EP-A- 0 332 800
- AT-B- 365 997
- DE-B- 1 099 445
- GB-A- 759 530
- GB-A- 2 154 200

## Beschreibung

Die Erfindung bezieht sich auf einen Getränkebehälter, insbesondere Getränkebeutel aus Monomaterial oder mehrschichtigem Verbundmaterial, der mit einer Einstichsöffnung, zum Einstechen eines Trinkhalmes versehen ist.

Bei Getränkebehältern der eingangs genannten Art besteht eines der vorrangigsten Probleme in der leichten Öffnung dieser Beutel, d.h., eine verbesserte Einstechmöglichkeit für den Trinkhalm zu schaffen. Besonders bei heißsteril abgefüllten Behältnissen ergeben sich Probleme beim Einstechen des Trinkhalmes, da sich beim Abfüllen im Kopfraum des Behältnisses Wasserdampf befindet, der beim Abkühlen kondensiert und sich somit im Kopfraum kaum noch Luft befindet. Dies hat zur Folge, daß sich das Einstichsloch nunmehr unter dem Flüssigkeitsspiegel befindet, wodurch es bei unvorsichtigem Öffnen zu unkontrolliertem Flüssigkeitsaustritt kommen kann. Weiter wird der nachgiebige und flexible Beutel durch die ausgeübte Einstichskraft relativ flach, d.h., Vorder- und Rückseite liegen nahe beieinander, so daß bei unvorsichtigem Einstechen die Gefahr besteht, daß auch die Rückseite des Getränkebehälters durchstochen wird. Das Problem des "Durchstechens" ist auch auf die bisher verwendeten Materialien und Materialstärken zurückzuführen.

Eine Lösung hinsichtlich dieses Problems ist aus der Patentschrift AT 36 59 97 bekannt, wobei bei einem Getränkebehältnis aus mehrschichtigem Verbundmaterial eine bis auf die Innenschicht durchgehende Vorlochung vorgesehen ist, und die Vorlochung durch einen mehrschichtigen Verschlußstreifen abgedeckt ist, der im Bereich der Verlochung mit der freigelegten Innenschicht der Behälterwand verschweißt ist. Beim Abreißen des Verschlußstreifens reißt die Innenschicht auf und ermöglicht somit ein einfaches Einführen des Trinkhalmes. Unter Gesichtspunkten des Umweltschutzes bringt die oben aufgeführte Lösung jedoch erhebliche Schwierigkeiten mit sich, da die Aufrißlasche von den Verbrauchern nicht ordnungsgemäß entsorgt wird, sondern einfach weggeworfen wird.

Ein anderer Aufbau ist in DE-A-10 99 445 beschrieben, die an einem tetraederförmigen Verpackungsbehälter verwirklicht ist. Die Behälterwand ist aus einer Trägerschicht und einer Kunststoffschicht an deren Innenseite gebildet. Eine Öffnung ist zum Einstecken eines Trinkhalmes vorgesehen, die jedoch nicht durch die innere Kunststoffschicht geht. Der Trinkhalm muß also an dieser Einstichsöffnung nur die Kunststoffschicht durchstoßen.

Hiervon ausgehend liegt der vorliegenden Erfindung die Aufgabe Zugrunde, einen Getränkebehälter zu schaffen, der ein leichtes Einstechen eines Trinkhalmes ermöglicht und gleichzeitig auch unter Gesichtspunkten des Umweltschutzes vertretbar ist,

Erfindungsgemäß wird diese Aufgabe durch einen Getränkebehälter mit den Merkmalen des charakterisierenden Teiles des Anspruchs 1 oder des Anspruchs 2 gelöst.

Diese Lösung ermöglicht ein einfaches Einstechen des Trinkhalmes ohne zusätzliche auf der Außenseite anzubringende Aufrißlasche, wobei die Einstichsöffnung ausschließlich durch eine Verschlußfolie, die an der Innenseite des Mono- oder Verbundmaterials um die Einstichsöffnung angebracht ist, abgedichtet ist.

Im Falle des Anspruchs 1 ist durch die Fixierung der Verschlußfolie an den Seitennähten die Schweißstelle an der Einstichsöffnung entlastet. Im Falle des Anspruchs 2 kann die Verschlußfolie entweder ringförmig, quadratisch, rechteckig, rasterartig oder in konzentrischen Kreisen um die Einstichsöffnung an der Innenseite des Mono- oder Verbundmaterials materialsparend als "Flicken" aufgeschweißt sein. Entscheidend ist, daß um die Einstichsöffnung herum ein dichter Abschluß entsteht.

Die Einstichsöffnung kann entweder als Einstichsloch oder kreuzschlitzartig in das Mono- oder Verbundmaterial eingestanzt sein. Eine kreuzschlitzartige Einstichsöffnung bringt den Vorteil mich sich, daß als Sauerstoffbarriere noch das Material der Behälterwand größtenteils zur Verfügung steht. Durch Wahl einer geeigneten Siegeltemperatur werden die durch die Einstanzung entstehenden dreieckigen Felder mit der darunterliegenden Verschlußfolie leicht versiegelt, so daß sie sich nicht nach außen aufwölben können. Beim Einstechen des Trinkhalmes werden die dreieckigen Felder dann nach innen gedrückt.

Als Materialien für die Verschlußfolie sind Polyethylen, Polypropylen und Copolymere vorgesehen. Das zwischen 20 und 60 µm dünne Material erlaubt ein einfaches Einstechen des Trinkhalmes, wodurch ein Durchstechen der Rückseite des Beutels und ein unkontrolliertes Austreten der Flüssigkeit aus dem Einstichsloch vermieden wird. Als besonders vorteilhaft erweist sich der Einsatz von Verbundfolie als Verschlußfolie, deren Aufbau wie nachfolgend dargestellt aussehen kann: Siegelmaterial, Haftvermittler, Barriereschicht, Haftvermittler, Siegelmaterial, wobei als Siegelmaterial Polyethylen, Polypropylen und Copolymere in Frage kommen, und als Barriereschicht Materialien wie EVOH, Polyamide oder Polyvinylalkohol eingesetzt werden können. Die Verschlußfolie kann nicht nur als Coextrusionsfolie hergestellt werden, sondern die einzelnen Folienschichten auch mittels Kaschierkleber verbunden werden. Ein Vorteil solcher Verbundfolien ist, daß die Barriereschichten kaum sauerstoffpermeabl sind, und somit ein idealer Schutz für das Füllgut gegeben ist.

Einfacherweise kann die Verschlußfolie als Streifen ausgebildet sein und mittels zusätzlichen Schweißpunkten an den Seitennähten des Getränkebeutels fixiert sein.

Ist der Verschlußfolienstreifen so breit ausgeführt, daß er in dem Bereich der Kopfsiegelnaht übersteht, so ist in diesem kritischen Bereich ausreichend siegelfähiges Material vorhanden, so daß die Kopfsiegelnaht in jedem Fall sicher verschweißt werden kann, auch im Hinblick auf evtl. auftretende Schaumbildung und Saftspritzer. Durch das an dieser Stelle nunmehr zusätzlich vorhandene Siegelmaterial kann die Siegelschicht der Beutelvorder- bzw. -rückseite dünner gehalten werden, was zu einer kostengünstigeren Herstellung der Getränkebeutel führt. In diesem Zusammenhang können auch Verschlußfolienstreifen stärker als 60 µm eingesetzt werden.

Ein weiterer Vorteil ergibt sich bei der Herstellung des Verbundmaterials, das z.B. von außen nach innen wie folgt aufgebaut sein kann:
Polyesterfolie/Druckfarbe/Kaschierkleber/Aluminiumfolie/Kaschierkleber/Polyethylenfolie. Der Kaschierkleber, der zwischen Aluminiumfolie und Polyesterfolie aufgebracht wird, liegt bei herkömmlichen Herstellverfahren durch die Ausstanzung der Polyesterfolie offen. Der Kleber muß daher schnell trocknen, damit die Folienbahnen auf der Rolle nicht zusammenkleben. Dieses Problem läßt sich derzeit nur durch lösungsmittelhaltige Kleber lösen. Verzichtet man dagegen auf das Loch in der Polyesterfolie, da das Einstichloch erst später im Zuge der Beutelfertigung eingestanzt wird, so besteht die Möglichkeit des Einsatzes eines lösungsmittelfreien Klebers, was wiederum unter Umweltaspekten positiv ist.

Nachfolgend werden Ausführungsbeispiele der Erfindung anhand von Zeichnungen näher erläutert.
- Figur 1: zeigt in perspektivischer Ansicht einen Getränkebeutel gemäß der Erfindung,
- Figur 2: zeigt einen Längsschnitt durch die vordere Beutelwand eines Getränkebeutels gemäß der vorliegenden Erfindung,
- Figur 3: zeigt schematisch die Verschlußfolie um das Einstichsloch an der Innenseite des Verbundmaterials nach einem ersten Ausführungsbeispiel der vorliegenden Erfindung,
- Figur 4: zeigt schematisch die Verschlußfolie um das Einstichsloch an der Innenseite des Verbundmaterials nach einem zweiten Ausführungsbeispiel der vorliegenden Erfindung,
- Figur 5: zeigt schematisch die Verschlußfolie um das Einstichsloch an der Innenseite des Verbundmaterials nach einem dritten Ausführungsbeispiel.

Figur 1 zeigt in perspektivischer Ansicht einen Getränkebeutel 1 aus mehrschichtigem Verbundmaterial 3 mit einem Einstichsloch 2, zum Einstechen eines Trinkhalms, mit einer Höhe h und einer Breite b.

Figur 2 zeigt einen Längsschnitt durch die vordere Beutelwand 14 des Getränkebeutels 1, bestehend aus einem Dreifachverbundmaterial 3, das von außen nach innen wie folgt aufgebaut ist: Polyesterfolie 6 (12 µm)/ /Druckfarbe/Kaschierkleber 13/Aluminiumfolie 5 (12 µm)/Kaschierkleber 13/Polyethylenfolie 4 (100 µm). Dabei ist durch alle Schichten 4, 5, 6 ein Einstichsloch 2 zum Einstechen eines Trinkhalmes eingestanzt.

An der Innenseite des mehrschichtigen Verbundmaterials ist eine Verschlußfolie 7 um das Einstichsloch 2 an den Schweißstellen 8 angeschweißt. Der Getränkebehälter ist somit durch die Verschlußfolie 7 verschlossen, die leicht mit einem Trinkhalm durchstoßen werden kann.

Figur 3 zeigt ein Ausführungsbeispiel der Erfindung, bei dem Verschlußfoliensteifen 7 ringförmig um das Einstichsloch 2 an den Schweißstellen 8 an der Innenseite des Verbundmaterials 3 angeschweißt ist, und zusätzlich an den Seitennähten 12 des Getränkebeutels mittels Schweißpunkten 9 fixiert ist. In diesem Ausführungsbeispiel ragt der Verschlußfolienstreifen nicht bis in den Bereich der Kopfsiegelnaht 10.

Figur 4 zeigt ein weiteres Ausführungsbeispiel, wobei die Verschlußfolie 11 als "Flicken" ringförmig um das Einstichsloch 2 an den Schweißstellen 8 an der Innenseite des Verbundmaterials 3 angeschweißt ist.

Figur 5 zeigt ein drittes Ausführungsbeispiel der Erfindung, wobei der Verschlußfolienstreifen 7 wie bei dem in Figur 3 dargestellten Ausführungsbeispiel angebracht ist, jedoch so breit ausgeführt ist, daß er bis in den Bereich der Kopfsiegelnaht 10 übersteht, um mitverschweißt zu werden, wodurch ausreichend siegelfähiges Material vorhanden ist, um die Siegelnaht 10 sicher zu verschweißen, so daß die innere Polyethylenschicht 4 auf weniger als 90 - 100 µm Dicke reduziert werden kann.

Selbstverständlich beschränkt sich, wie in den Ausführungsbeispielen 1 bis 3 dargestellt, die Verschweißung der Verschlußfolie um das Einstichsloch 2 nicht auf eine ringförmige Form. Als Verschlußfolienmaterial kann entweder eine Monomaterial wie Polyethylen oder aber auch eine Verbundfolie eingesetzt werden, die wie folgt aufgebaut sein kann: Polyethylenfolie/Haftvermittler/EVOH/Haftvermittler/Polyethylenfolie.

## Patentansprüche

1. Getränkebehälter, insbesondere Getränkebeutel, aus Monomaterial oder mehrschichtigem Verbundmaterial, der mit einer Einstichsöffnung zum Einstechen eines Trinkhalmes versehen ist, **dadurch gekennzeichnet**, daß die Einstichsöffnung (2) durch alle Schichten (4, 5, 6) des Mono- oder Verbundmaterials eingestanzt ist und an der Innenseite des Mono- oder Verbundmateriales (3)eine zusätzliche Verschlußfolie (7) um die Einstichsöffnung (2) angebracht ist, die durch die Einstichsöffnung (2) nach außen freigelegt ist, wobei die Verschlußfolie (7) an einer ersten Schweißstelle um die Einstichsöffnung (2) herum angeschweißt ist, so daß ein dichter Abschluß entsteht, und an mindestens einer zweiten Schweißstelle an den Seitennähten (12) des Getränkebehälters (1) angeschweißt ist.

2. Getränkebehälter, insbesondere Getränkebeutel, aus Monomaterial oder mehrschichtigem Verbundmaterial, der mit einer Einstichsöffnung zum Einstechen eines Trinkhalmes versehen ist, **dadurch gekennzeichnet**, daß die Einstichsöffnung (2) durch alle Schichten (4, 5, 6) des Mono- oder Verbundmaterials (3) eingestanzt ist und an der Innenseite des Mono- oder Verbundmateriales (3) eine zusätzliche Verschlußfolie (11) um die Einstichsöffnung (2) angebracht ist, die durch die Einstichsöffnung (2) nach außen freigelegt ist, wobei die Verschlußfolie als "Flicken" (11) auf die Einstichsöffnung (2) aufgeschweißt ist.

3. Getränkebehälter nach Anspruch 1 oder 2, **dadurch gekennzeichnet**, daß die Einstichsöffnung (2) kreuzschlitzartig in das Mono- oder Verbundmaterial (3) eingestanzt ist.

4. Getränkebehälter nach Anspruch 1 oder 2, **dadurch gekennzeichnet**, daß die Einstichsöffnung (2) in Form eines Einstichslochs eingestanzt ist.

5. Getränkebehälter nach Anspruch 1 oder 2, **dadurch gekennzeichnet**, daß als Verschlußfolie (7, 11) eine Monofolie vorgesehen ist.

6. Getränkebehälter nach einem der Ansprüche 1 bis 5, **dadurch gekennzeichnet**, daß als Verschlußfolienmaterialien (7, 11) Polyethylen oder Polypropylen oder Copolymere vorgesehen sind.

7. Getränkebehälter nach Anspruch 1 oder 2, **dadurch gekennzeichnet**, daß als Verschlußfolie (7, 11) eine Verbundfolie vorgesehen ist.

8. Getränkebehälter nach Anspruch 7, **dadurch gekennzeichnet**, daß die Verschlußfolie (7, 11) folgenden Aufbau aufweist: Siegelmaterial/Haftvermittler/Barriereschicht/Haftvermittler/Siegelmaterial.

9. Getränkebehälter nach Anspruch 1 oder 2, **dadurch gekennzeichnet**, daß die Verschlußfolie (7, 11) folgenden Aufbau aufweist: Siegelmaterial/Kaschierkleber/Barriereschicht/Kaschiekleber/Siegelmaterial.

10. Getränkebehälter nach Anspruch 8 oder 9, **dadurch gekennzeichnet**, daß die Barriereschicht aus EVOH oder Polyamiden oder Polyvinylalkohol besteht.

11. Getränkebehälter nach einem der Ansprüche 8, 9 oder 10, **dadurch gekennzeichnet**, daß als Siegelmaterial Polyethylen oder Polypropylen oder Copolymere vorgesehen sind.

12. Getränkebehälter nach einem der Ansprüche 1 bis 11, **dadurch gekennzeichnet**, daß die Verschlußfolie (7, 11) zwischen 20 und 120 µm stark ist.

13. Getränkebehälter nach einem der Ansprüche 1 bis 11, **dadurch gekennzeichnet**, daß die Verschlußfolie (7, 11) stärker als 60 µm ist.

14. Getränkebehälter nach Anspruch 1, **dadurch gekennzeichnet**, daß die Folie (7) als Streifen ausgebildet ist und die mindestens eine zweite Schweißstelle an den Seitennähten (12) des Getränkebehälters (1) durch Schweißpunkte (9) gebildet wird.

15. Getränkebehälter (1) nach Anspruch 1 oder 14, **dadurch gekennzeichnet**, daß der Folienstreifen (7) so breit ausgeführt ist, daß er in dem Bereich der Kopfsiegelnaht (10) übersteht.

16. Getränkebehälter (1) nach Anspruch 1 oder 2, **dadurch gekennzeichnet**, daß das mehrschichtige Verbundmaterial (3) eine Dreifachverbundfolie ist, die aus einer Polyesterfolie (6), einer Aluminiumfolie (5) und einer Polyethylenfolie (4) aufgebaut ist, wobei die Polyesterfolie (6) 9 bis 15 µm stark ist und die Aluminiumfolie (5) 6 bis 12 µm stark ist und die Polyethylenfolie 80 bis 100 µm stark ist.

17. Getränkebehälter nach Anspruch 15 und 16, **dadurch gekennzeichnet**, daß die Polyethylenfolie (4) der Dreifachverbundfolie dünner als 80 µm ist.

18. Getränkebehäler nach Anspruch 16, **dadurch gekennzeichnet**, daß die Polyesterfolie (6) und die Aluminiumfolie (5) mit lösungsmittelfreiem Kleber verklebt sind.

## Claims

1. A beverage container, in particular a beverage bag, consisting of a monomaterial or a multi-layer compound material which is provided with a piercing opening for inserting a straw, characterized in that the piercing opening (2) is punched through all layers (4, 5, 6) of the mono- or compound material, and an additional sealing foil (7) is affixed around the piercing opening (2) at the inner side of the mono- or compound material (3), which is outwardly exposed by the piercing opening (2), the sealing foil (7) being welded at a first sealing point around the piercing opening (2) so that a tight seal is created, and being sealed at at least a second sealing point to side seams (12) of the beverage container (1).

2. A beverage container, in particular a beverage bag, consisting of a monomaterial or a multi-layer compound material which is provided with a piercing opening for inserting a straw, characterized in that the piercing opening (2) is punched through all layers (4, 5, 6) of the mono- or compound material (3), and an additional sealing foil (11) is affixed around the piercing opening (2) at the inner side of the mono- or compound material (3), which is outwardly exposed by the piercing opening (2), the sealing foil being sealed as "patches" (11) to the piercing opening (2).

3. A beverage container according to claim 1 or 2, characterized in that the piercing opening (2) is punched into the mono- or compound material (3) in cross recessed fashion.

4. A beverage container according to claim 1 or 2, characterized in that the piercing opening (2) is punched in the form of a piercing hole.

5. A beverage container according to claim 1 or 2, characterized in that a monofoil is provided as the sealing foil (7, 11).

6. A beverage container according to any of claims 1 to 5, characterized in that polyethylene or polypropylene or copolymers are provided as sealing foil materials (7, 11).

7. A beverage container according to claim 1 or 2, characterized in that a compound foil is provided as sealing foil (7, 11).

8. A beverage container according to claim 7, characterized in that the sealing foil (7, 11) has the following structure: sealing material/adhesive agent/barrier layer/adhesive agent/sealing material.

9. A beverage container according to claim 1 or 2, characterized in that the sealing foil (7, 11) has the following structure: sealing material/coating adhesive/barrier layer/coating adhesive/sealing material.

10. A beverage container according to claim 8 or 9, characterized in that the barrier layer consists of EVOH or polyamides or polyvinyl alcohol.

11. A beverage container according to any of claims 8, 9 or 10, characterized in that polyethylene or polypropylene or copolymers are provided as sealing material.

12. A beverage container according to any of claims 1 to 11, characterized in that the sealing foil (7, 11) has a thickness of from 20 to 120 µm.

13. A beverage container according to any of claims 1 to 11, characterized in that the sealing foil (7, 11) has a thickness of more than 60 µm.

14. A beverage container according to claim 1, characterized in that the foil (7) is formed as a strip and the at least one second sealing point is formed by sealing points (9) at the side seams (12) of the beverage container (1).

15. A beverage container according to claim 1 or 14, characterized in that the foil strip (7) is so wide that it projects in the area of the head sealing seam (10).

16. A beverage container (1) according to claim 1 or 2, characterized in that the multi-layer compound material (3) is a triple compound foil which is built up from a polyester foil (6), an aluminum foil (5) and a polyethylene foil (4), the polyester foil (6) having a thickness of 9 to 15 µm and the aluminum foil having a thickness of 6 to 12 µm and the polyethylene foil having a thickness of 80 to 100 µm.

17. A beverage container according to claim 15 and 16, characterized in that the polyethylene foil (4) of the triple compound foil is thinner than 80 µm.

18. A beverage container according to claim 16, characterized in that the polyester foil (6) and the aluminum foil (5) are pasted together with solventless adhesive.

## Revendications

1. Récipient à boisson, en particulier sachet à boisson, un seul matériau ou en un matériau composite à plusieurs couches, pourvu d'une ouverture par perforation pour enfiler une paille à boire, caractérisé en ce que l'ouverture par perforation (2) est réalisée par estampage à travers toutes les couches (4, 5, 6) du matériau ou du matériau composite et une feuille de fermeture (7) supplémentaire est posée autour de l'ouverture par perforation (2) sur la face intérieure du matériau ou du matériau composite (3), et est exposée vers l'extérieur à travers l'ouverture par perforation (2), la feuille de fermeture (7) étant soudée à un premier emplacement de soudure autour de l'ouverture de perforation (2), si bien qu'est constituée une fermeture plus étanche, et étant soudée à au moins un deuxième emplacement de soudure sur les cordons latéraux (12) du récipient à boisson.

2. Récipient à boisson, en particulier sachet à boisson, réalisé en un seul matériau ou en un matériau composite à plusieurs couches, pourvu d'une ouverture par perforation pour enfiler une paille à boire, caractérisé en ce que l'ouverture par perforation (2) est réalisée par estampage à travers toutes les couches (4, 5, 6) du matériau ou du matériau composite (3) et, une feuille de fermeture (11) supplémentaire, est posée autour de l'ouverture par perforation (2), sur la face intérieure du matériau ou matériau composite (3), et est exposée vers l'extérieur à travers l'ouverture par perforation, la feuille de fermeture étant rapportée par soudage sous forme de "rapiéçage", sur l'ouverture par perforation (2).

3. Récipient à boisson selon la revendication 1 ou 2, caractérisé en ce que l'ouverture par perforation (2) est estampée à la façon d'une fente en croix, dans le matériau ou le matériau composite (3).

4. Récipient à boisson selon la revendication 1 ou 2, caractérisé en ce que l'ouverture par perforation (2) est estampée sous la forme d'un trou produit par perforation.

5. Récipient à boisson selon la revendication 1 ou 2, caractérisé en ce qu'une mono-feuille est prévue comme feuille de fermeture (7, 11).

6. Récipient à boisson selon l'une des revendications 1 à 5, caractérisé en ce que du polyéthylène ou du polypropylène ou des copolymères sont prévus comme matériaux de la feuille de fermeture (7, 11).

7. Récipient à boisson selon la revendication 1 ou 2, caractérisé en ce qu'une feuille composite est prévue comme feuille de fermeture (7, 11).

8. Récipient à boisson selon la revendication 7, caractérisé en ce que la feuille de fermeture (7, 11) présente la structure ci-après : matériau de scellage/adhésif/couche barrière/adhésif/matériau de scellage.

9. Récipient à boisson selon la revendication 1 ou 2, caractérisé en ce que la feuille de fermeture (7, 11) présente la structure ci-après : matériau de scellage/adhésif de contre-collage/couche barrière/adhésif de contre-collage/matériau de scellage.

10. Récipient à boisson selon la revendication 8 ou 9, caractérisé en ce que la couche barrière consiste en EVOH ou en des polyamides ou en alcool polyvinylique.

11. Récipient à boisson selon l'une des revendications 8, 9 ou 10, caractérisé en ce que du polyéthylène ou du polypropylène ou des copolymères sont prévus comme matériau de scellage.

12. Récipient à boisson selon l'une des revendications 1 à 11, caractérisé en ce que la feuille de fermeture (7, 11) a une épaisseur entre 20 et 120 µm.

13. Récipient à boisson selon l'une des revendications 1 à 11, caractérisé en ce que la feuille de fermeture (7, 11) a une épaisseur supérieure à 60 µm.

14. Récipient à boisson selon la revendication 1, caractérisé en ce que la feuille (7) est réalisée sous forme de bande et le au moins un deuxième emplacement de soudure est formé sur les cordons latéraux (12) du récipient à boisson (1), par des points de soudure (9).

15. Récipient à boisson (1) selon la revendication 1 ou 14, caractérisé en ce que la bande de feuille (7) est d'une largeur la faisant ressortir dans la zone du cordon de scellage de tête (10).

16. Récipient à boisson (1) selon la revendication 1 ou 2, caractérisé en ce que le matériau composite (3) à plusieurs couches est une feuille composite triple, qui est constituée d'une feuille de polyester (6), d'une feuille d'aluminium (5) et d'une feuille de polyéthylène (4), la feuille de polyester (6) ayant une épaisseur de 9 à 15 µm et la feuille d'aluminium (9) ayant une épaisseur de 6 à 12 µm, et la feuille de polyéthylène ayant une épaisseur de 80 à 100 µm.

17. Récipient à boisson selon la revendication 15 ou 16, caractérisé en ce que la feuille de polyéthylène (4) de la feuille composite triple est d'une épaisseur inférieure à 80 µm.

18. Récipient à boisson selon la revendication 16, caractérisé en ce que la feuille de polyester (6) et la feuille d'aluminium (5) sont collées avec un adhésif sans solvant.
